# EUROPÄISCHE PATENTSCHRIFT

(11) **EP 1 337 744 B1**
(45) Veröffentlichungstag und Bekanntmachung des Hinweises auf die Patenterteilung: **01.08.2007**
(21) Anmeldenummer: 01998720.5
(22) Anmeldetag: 28.11.2001
(51) Int. Cl.: F01M 3/00, F01M 11/08, F02B 33/26

(54) **VIERTAKT-VERBRENNUNGSMOTOR**
FOUR-CYCLE INTERNAL COMBUSTION ENGINE
MOTEUR A COMBUSTION INTERNE A QUATRE TEMPS

(30) Priorität: 30.11.2000 AT 20112000
(43) Veröffentlichungstag der Anmeldung: 27.08.2003
(73) Patentinhaber: Kirchberger, Roland, 8052 Graz (AT)
(72) Erfinder: Kirchberger, Roland, 8052 Graz (AT)
(74) Vertreter: Hübscher, Helmut
(86) Internationale Anmeldenummer: PCT/AT2001/000384
(87) Internationale Veröffentlichungsnummer: WO 2002/044528

(56) Entgegenhaltungen:
- EP-A- 0 628 704
- WO-A-01/81740
- DE-A- 3 935 789
- DE-C- 3 731 250
- US-A- 3 672 172

## Beschreibung

### Technisches Gebiet

Die Erfindung bezieht sich auf einen Viertakt-Verbrennungsmotor mit wenigstens einem Zylinder, einem eine Kurbelgehäusepumpe bildenden Kurbelgehäuse, das über je ein Ventil einerseits an eine Zuleitung für Frischluft und anderseits an eine das Kurbelgehäuse mit einem Einlaßkanal des Zylinders verbindende Ansaugleitung angeschlossen ist, mit einem an eine Fördereinrichtung für Schmieröl angeordneten Behälter für Schmieröl, mit einem das Kurbelgehäuse sowie einen in der Ansaugleitung vorgesehenen Ölabscheider umfassenden Ölkreis und mit einer Einrichtung zum Einspritzen von Brennstoff in die Ansaugleitung oder in den Brennraum des Zylinders.

### Stand der Technik

Um bei Viertakt-Verbrennungsmotoren die angesaugte Verbrennungsluft mit Hilfe einer Kurbelgehäusepumpe vorzuverdichten, ist es bekannt (EP 0 631 040 A1), dem Kurbelgehäuse ein mit Schmieröl angereichertes Brennstoff-Luftgemisch zuzuführen, das nach seiner Vorverdichtung durch die Kurbelgehäusepumpe dem Brennraum des Zylinders zugeführt wird. Nachteilig bei diesen bekannten Viertakt-Verbrennungsmotoren ist allerdings, daß das mit dem Brennstoff-Luftgemisch in den Brennraum der Zylinder geförderte Schmieröl verbrannt wird, was eine höhere Schadstoffbelastung der Abgase zur Folge hat. Außerdem ergibt sich aufgrund des in das Kurbelgehäuse eingetragenen Kraftstoffes innerhalb des Kurbelgehäuses eine verminderte Schmierwirkung im Vergleich zu einer reinen Ölschmierung. Diese Nachteile werden bei einer anderen bekannten Konstruktion vermieden (US 5 758 610 A), bei der lediglich Frischluft in das Kurbelgehäuse angesaugt wird, während die Kraftstoffeinspritzung erst im Bereich des über eine Ansaugleitung mit dem Kurbelgehäuse verbundenen Einlaßkanals des Zylinders erfolgt. Da in Strömungsrichtung der vorverdichteten Verbrennungsluft vor der Kraftstoffeinspritzung ein Ölabscheider in die Ansaugleitung zwischen Kurbelgehäuse und Einlaßkanal angeordnet ist, kann davon ausgegangen werden, daß dem Brennraum ein Brennstoff-Luftgemisch ohne Schmieröl aus dem Kurbelgehäuse zugeführt wird, weil aus dem Kurbelgehäuse mit der vorverdichteten Verbrennungsluft mitgerissenes Schmieröl über den Ölabscheider aus dem Verbrennungsluftstrom abgetrennt wird und durch die Ansaugleitung in das Kurbelgehäuse zurückfließt. Das Vorsehen einer herkömmlichen Ölschmierung bedingt allerdings eine ausreichende Schmierölmenge innerhalb des Kurbelgehäuses, das aus diesem Grunde ungünstige Konstruktionsvoraussetzungen für die Kurbelgehäusepumpe schafft, bei der ja das Verhältnis zwischen dem Volumen des Kurbelgehäuses und dem Verdrängungsvolumen der Kolben möglichst klein ausfallen soll.

Zur Verbesserung der Konstruktionsvoraussetzungen für die Kurbelgehäusepumpe ist es schließlich bekannt (DE 37 31 250 C1), das Kurbelgehäuse von einer Ölwanne zur Aufnahme von Schmieröl zu trennen, das in Form einer herkömmlichen Druckölschmierung aus der Ölwanne den einzelnen Lagerstellen zugepumpt wird. Die vorverdichtete, mit Schmieröl aus dem Kurbelgehäuse beladene Verbrennungsluft wird über ein Rückschlagventil der Ölwanne zugeführt, wo aufgrund der Luftumlenkung um Leitbleche eine Ölabscheidung stattfindet. Das restliche Öl wird aus der Verbrennungsluft in einem Ölabscheider abgeschieden, der zwischen der Ölwanne und dem Einlaßkanal des Zylinders in die Ansaugleitung eingeschaltet ist. Durch die, Druckölschmierung wird eine vergleichsweise große- Ölmenge in den Verbrennungsluftstrom eingebunden, was den Aufwand für die erforderliche Ölabscheidung erhöht. Die damit verbundenen Druckverluste gehen auf Kosten der Vorverdichtung der Verbrennungsluft. Dazu kommt, daß durch die Einbeziehung der Ölwanne in die Verbrennungsluftführung das Gesamtvolumen für die vorverdichtete Verbrennungsluft vergrößert und damit das Beschleunigungsverhalten des Verbrennungsmotors nachteilig beeinflußt wird. Da im Hinblick auf die nachfolgende Ölabscheidung das Schmieröl so schnell wie möglich aus dem Kurbelgehäuse ausgetragen werden soll, um eine Verwirbelung des Schmieröls und damit eine unnötige Belastung der ausgetragenen Verbrennungsluft mit Öl zu vermeiden, muß für einen entsprechend großen Ölumlauf im Ölkreis gesorgt werden.

### Darstellung der Erfindung

Der Erfindung liegt somit die Aufgabe zugrunde, einen Viertakt-Verbrennungsmotor der eingangs geschilderten Art so auszugestalten, daß trotz vorteilhafter Konstruktionsvoraussetzungen für die Kurbelgehäusepumpe eine gute Ölschmierung innerhalb des Kurbelgehäuses mit einer vergleichsweise geringen Ölmenge sichergestellt werden kann, ohne nachteilige Einflüsse auf das Beschleunigungsverhalten des Motors befürchten zu müssen.

Die Erfindung löst die gestellte Aufgabe dadurch, daß die an den Behälter angeschlossene Fördereinrichtung eine Leitung zum Einspritzen von Schmieröl in das Kurbelgehäuse aufweist und daß die Ansaugleitung unter Umgehung des Behälters zum Ölabscheider führt.

Da Schmieröl in das Kurbelgehäuse eingespritzt wird, kann eine ausreichende Versorgung der bewegten Teile mit Schmieröl gewährleistet werden, ohne auf ein Ölbad oder eine Druckölschmierung angewiesen zu sein. Dies bedeutet, daß vergleichsweise geringe Ölmengen erforderlich werden, die über die in das Kurbelgehäuse angesaugte Frischluft im Kurbelgehäuse verteilt werden. Wegen der für die Schmierung der Schmierstellen im Bereich des Kurbelgehäuses erforderlichen Verwirbelung des Schmieröls kann das Schmieröl eine lange Verweilzeit im Kurbelgehäuse aufweisen, was den notwendigen Öldurchsatz verringert. Trotzdem ergeben sich aufgrund der geringeren Ölmengen vorteilhafte Abscheidebedingungen, so daß mit einem Ölabscheider in der Ansaugleitung zwischen Kurbelgehäuse und Einlaßkanal des Zylinders das Auslangen gefunden werden kann. Die einfache Führung der Ansaugleitung vom Kurbelgehäuse zum Einlaßkanal des Zylinders über den Ölabscheider unter Umgehung des Behälters für Schmieröl vermeidet höhere Druckverluste und gewährleistet ein gutes Beschleunigungsverhalten des Verbrennungsmotors zufolge des beschränkten Gesamtvolumens für die vorverdichtete Verbrennungsluft.

Schmieröl aus einer Ölabscheidekammer des Ölabscheiders kann über eine Rückleitung zum Behälter für Schmieröl rückgeführt werden, so daß sich der Ölkreis über diesen Behälter schließt. Eine andere Möglichkeit besteht darin, den Ölabscheider über eine von einer Ölabscheidekammer ausgehende Rückleitung mit dem Kurbelgehäuse selbst zu verbinden, was einen Ölkreis ergibt, der lediglich das Kurbelgehäuse und den Ölabscheider umfaßt. Die an den Behälter angeschlossene Fördereinrichtung mit der Leitung zum Einspritzen von Schmieröl in das Kurbelgehäuse dient in diesem Fall lediglich dazu, Schmierölverluste auszugleichen. Da mit einer geringfügigen Belastung des Schmieröls im Kurbelgehäuse durch Brennstoff gerechnet werden muß, der aus dem Zylinder über die Kolbendichtung in das Kurbelgehäuse gelangt, bietet ein solcher Ölkreis unter Umgehung des Behälters den Vorteil, daß dem durch Brennstoff belasteten Schmieröl im Ölkreis stets frisches, unbelastetes Öl zugeführt werden kann, während bei einem Ölkreis über den Behälter auch mit einer Brennstoffbelastung des Schmieröls im Behälter gerechnet werden muß.

Wesentlich für einen geringen Verbrauch an Schmieröl ist eine gute Abtrennung des Schmieröls aus dem vorverdichteten Verbrennungsluftstrom. Die geforderte hohe Abscheidungsrate kann vorteilhaft sichergestellt werden, wenn der Ölabscheider aus einem Zyklonabscheider besteht.

Obwohl das Schmieröl an unterschiedlichen Stellen in das Kurbelgehäuse eingespritzt werden kann, um beispielsweise Bauteile mit hohem Schmierbedarf bevorzugt mit Schmieröl zu versorgen, ergeben sich besonders günstige Einspritzbedingungen, wenn die Leitung für das Schmieröl zumindest an eine im Bereich der Mündung der Zuleitung für die Frischluft vorgesehene Düse angeschlossen ist. Über die in das Kurbelgehäuse einströmende Frischluft kann nämlich eine zusätzliche Verteilungswirkung für das Schmieröl erreicht werden.

### Kurze Beschreibung der Zeichnungen

In der Zeichnung ist der Erfindungsgegenstand beispielsweise dargestellt. Es zeigen
- Fig. 1: einen erfindungsgemäßen Viertakt-Verbrennungsmotor in einem schematischen Schnitt und
- Fig. 2: eine Ausführungsvariante eines erfindungsgemäßen Viertakt-Verbrennungsmotors in einer der Fig. 1 entsprechenden Darstellung.

### Bester Weg zur Ausführung der Erfindung

Gemäß den dargestellten Ausführungsbeispielen eines erfindungsgemäßen Viertakt-Verbrennungsmotors bildet der Zylinderblock 1 den einen Teil 2 eines Kurbelgehäuses 3, dessen anderer Teil als Deckel 4 ausgebildet ist. Auf den Kurbelzapfen 5 der im Kurbelgehäuse 3 gelagerten Kurbelwelle 6 ist das Pleuel 7 des Kolbens 8 wenigstens eines Zylinders 9 gelagert, dessen Zylinderkopf 10 zumindest einen Einlaßkanal 11 mit einem Einlaßventil 12 und einen Auslaßkanal 13 mit einem Auslaßventil 14 aufweist.

Das Kurbelgehäuse 3 bildet zusammen mit dem Kolben 8 eine Kurbelgehäusepumpe, über die Frischluft angesaugt und verdichtet wird. Zu diesem Zweck ist das Kurbelgehäuse 3 über ein Rückschlagventil 15 an eine Zuleitung 16 für Frischluft angeschlossen. Auf der der Zuleitung 16 gegenüberliegenden Umfangseite schließt an das Kurbelgehäuse 3 eine Ansaugleitung 17 für die im Kurbelgehäuse 3 vorverdichtete Verbrennungsluft über ein Rückschlagventil 18 an. ln diese mit dem Einlaßkanal 11 verbundene Ansaugleitung 17 ist ein Ölabscheider 19 eingeschaltet, der als Zyklonabscheider mit einer Ölabscheidekammer 20 ausgebildet ist, in die der vom Kurbelgehäuse 3 kommende Ast 21 der Ansaugleitung 17 tangential mündet, während der Verbindungsast 22 zum Einlaßkanal 11 für einen zentralen Luftaustritt aus der Ölabscheidekammer 20 sorgt. lm Anschlußbereich des Verbindungszweiges 22 der Ansaugleitung 17 an den Einlaßkanal 11 ist eine Einspritzeinrichtung 23 für Brennstoff vorgesehen, so daß über den Einlaßkanal 11 ein vorverdichtetes Brennstoff-Luftgemisch angesaugt wird.

Gemäß der Ausführungsform nach der Fig. 1 führt eine Rückleitung 24 von der Ölabscheidekammer 20 zu einem Behälter 25 für Schmieröl, das in einem Ölkreis umläuft, der eine über eine Fördereinrichtung 26 beaufschlagbare Leitung 27 umfaßt, die eine im Bereich der Mündung der Zuleitung 16 in das Kurbelgehäuse 3 ragende Düse 28 mit Schmieröl versorgt. Das unter Umständen über mehrere Düsen in das Kurbelgehäuse 3 eingespritzte Schmieröl, dessen Verteilung im Kurbelgehäuse 3 durch die angesaugte Frischluft unterstützt wird, stellt eine ausreichende Ölschmierung innerhalb des Kurbelgehäuses 3 sicher. Da ein Teil des über die Düse 28 eingespritzten Schmieröls mit der vorverdichteten Verbrennungsluft über den Ast 21 der Ansaugleitung aus dem Kurbelgehäuse 3 ausgetragen und im Ölabscheider 19 abgetrennt wird, ist die Ölschmierung innerhalb des Kurbelgehäuses gewährleistet, die trotz der für die Pumpbedingungen günstigen, gedrängten Platzverhältnisse für eine gute Schmierölverteilung innerhalb des Kurbelgehäuses 3 sorgt.

Zum Unterschied zu der Ausführungsform nach der Fig. 1 mündet die Rückleitung 24 gemäß der Ausführungsform nach der Fig. 2 nicht im Behälter 25, sondern im Kurbelgehäuse 3 selbst, so daß sich der Ölkreis durch das Kurbelgehäuse 3 unter Umgehung des Behälters 25 über den Ölabscheider 19 mit dem Vorteil schließt, daß aus dem Behälter 25 in das Kurbelgehäuse 3 eingespritztes Schmieröl nicht durch Brennstoff belastet ist, der aus dem Zylinder 9 in das Kurbelgehäuse 3 gelangt.

Die Erfindung ist selbstverständlich nicht auf das dargestellte Ausführungsbeispiel beschränkt. So könnte die Kraftstoffeinspritzung nicht im Bereich der Ansaugleitung 17 vorgesehen sein, sondern unmittelbar in den Brennraum 29 erfolgen. Außerdem ist die Einspritzung des Schmieröls im Bereich der Mündung der Zuleitung 16 für die Frischluft nicht zwingend. Der Behälter 25 für das Schmieröl könnte Teil eines weiteren Ölkreislaufes des Motors sein. Die Fördereinrichtung 26 für das Schmieröl kann auch ohne Ölpumpe auskommen. In einem solchen Fall könnte die Ölförderung über Druckpulsationen sichergestellt werden.

## Patentansprüche

1. Viertakt-Verbrennungsmotor mit wenigstens einem Zylinder (9), einem eine Kurbelgehäusepumpe bildenden Kurbelgehäuse (3), das über je ein Ventil (15, 18) einerseits an eine Zuleitung (16) für Frischluft und anderseits an eine das Kurbelgehäuse (3) mit einem Einlaßkanal (11) des Zylinders (9) verbindende Ansaugleitung (17) angeschlossen ist, mit einem an eine Fördereinrichtung (26) für Schmieröl angeordneten Behälter (25) für Schmieröl, mit einem das Kurbelgehäuse (3) sowie einen in der Ansaugleitung (17) vorgesehenen Ölabscheider (19) umfassenden Ölkreis und mit einer Einrichtung (23) zum Einspritzen von Brennstoff in die Ansaugleitung (17) oder in den Brennraum (29) des Zylinders (9), **dadurch gekennzeichnet, daß** die an den Behälter (25) angeschlossene Fördereinrichtung (26) eine Leitung (27) zum Einspritzen von Schmieröl in das Kurbelgehäuse (3) aufweist und daß die Ansaugleitung (17) unter Umgehung des Behälters (25) zum Ölabscheider (19) führt.

2. Viertakt-Verbrennungsmotor nach Anspruch 1, **dadurch gekennzeichnet, daß** der Ölabscheider (19) über eine von einer Ölabscheidekammer (20) ausgehende Rückleitung (24) mit dem Behälter (25) verbunden ist..

3. Viertakt-Verbrennungsmotor nach Anspruch 1, **dadurch gekennzeichnet, daß** der Ölabscheider (19) über eine von einer Ölabscheidekammer (20) ausgehende Rückleitung (24) mit dem Kurbelgehäuse (3) verbunden ist.

4. Viertakt-Verbrennungsmotor nach einem der Ansprüche 1 bis 3, **dadurch gekennzeichnet, daß** der Ölabscheider (19) aus einem Zyklonabscheider besteht.

5. Viertakt-Verbrennungsmotor nach einem der Ansprüche 1 bis 4, **dadurch gekennzeichnet, daß** die Leitung (27) für das Schmieröl zumindest an eine im Bereich der Mündung der Zuleitung (16) für die Frischluft vorgesehene Düse (28) angeschlossen ist.

## Claims

1. Four-stroke internal combustion engine, having at least one cylinder (9), a crankcase (3) forming a crankcase pump which is connected by means of a respective valve (15, 18) on the one hand to a supply line (16) for fresh air and on the other hand to a suction line (17) connecting the crankcase (3) to an intake port (11) of the cylinder (9), having a container (25) for lubricating oil connected to a delivery device (26) for lubricating oil, having an oil circuit including the crankcase (3) and an oil separator (19) provided in the suction line (17) and having a device (23) for injecting fuel into the suction line (17) or into the combustion chamber (29) of the cylinder (9), **characterised in that** the delivery device (26) connected to the container (25) comprises a line (27) for the injection of lubricating oil into the crankcase (3) and **in that** the suction line (17) leads to the oil separator (19), bypassing the container (25).

2. Four-stroke internal combustion engine according to claim 1, **characterised in that** the oil separator (19) is connected to the container (25) via a return line (24) coming from the oil separating chamber (20).

3. Four-stroke internal combustion engine according to claim 1, **characterised in that** the oil separator (19) is connected to the crankcase (3) via a return line (24) coming from an oil separating chamber (20).

4. Four-stroke internal combustion engine according to one of the claims 1 to 3, **characterised in that** the oil separator (19) consists of a cyclone separator.

5. Four-stroke internal combustion engine according to one of the claims 1 to 4, **characterised in that** the line (27) for the lubricating oil is connected at least to one nozzle (28) provided in the region of the connection of the fresh air supply line (16).

## Revendications

1. Moteur à combustion interne à quatre temps, avec au moins un cylindre (9), un carter de vilebrequin (3) formant une pompe de carter de vilebrequin, raccordé, par l'intermédiaire chaque fois d'une soupape (15, 18), sur un côté, à une conduite d'alimentation (16) en air neuf et, à un autre côté, à une conduite d'aspiration (17) reliant le carter de vilebrequin (3) à un canal d'admission (11) du cylindre (9), avec un récipient (25) pour de l'huile de lubrification, disposé sur un dispositif de transfert (26) pour de l'huile de lubrification, avec un circuit d'huile comprenant le carter de vilebrequin (3) ainsi qu'un séparateur d'huile (19) prévu dans la conduite d'admission (17) et avec un dispositif (23) pour l'injection de carburant dans la conduite d'admission (17) ou dans la chambre de combustion (29) du cylindre (9), **caractérisé en ce que** le dispositif de transfert (26) raccordé au récipient (25) présente une conduite (27) pour l'injection d'huile de lubrification dans le carter de vilebrequin (3), et **en ce que** la conduite d'admission (17) mène au séparateur d'huile (19) en contournant le récipient (25).

2. Moteur à combustion interne à quatre temps selon la revendication 1, **caractérisé en ce que** le séparateur d'huile (19) est relié au récipient (25) par une conduite de retour (24) partant d'une chambre de séparateur d'huile (20).

3. Moteur à combustion interne à quatre temps selon la revendication 1, **caractérisé en ce que** le séparateur d'huile (19) est relié au carter de vilebrequin (3) par une conduite de retour (24) partant d'une chambre de séparateur d'huile (20).

4. Moteur à combustion interne à quatre temps selon l'une des revendications 1 à 3, **caractérisé en ce que** le séparateur d'huile (19) est composé d'un séparateur de type cyclone.

5. Moteur à combustion interne à quatre temps selon l'une des revendications 1 à 4, **caractérisé en ce que** la conduite (27) pour l'huile de lubrification est raccordée au moins à une buse (28), prévue dans la zone de l'embouchure de la conduite d'alimentation (16) pour l'air neuf.
